# EUROPÄISCHE PATENTSCHRIFT

(11) **EP 3 519 340 B1**
(45) Veröffentlichungstag und Bekanntmachung des Hinweises auf die Patenterteilung: **25.08.2021**
(21) Anmeldenummer: 17771476.3
(22) Anmeldetag: 27.09.2017
(51) Int. Cl.: B66B 7/02

(54) **FREISTEHENDE FÜHRUNGSSCHIENE FÜR EINE AUFZUGANLAGE SOWIE FÜHRUNGSSCHIENENANORDNUNG UND AUFZUGANLAGE MIT SELBIGER**
DETACHED GUIDE RAIL FOR AN ELEVATOR SYSTEM AND GUIDE RAIL ASSEMBLY AND ELEVATOR SYSTEM WITH SAME
RAIL DE GUIDAGE AUTONOME POUR ASCENSEUR ET DISPOSITIF DE RAIL DE GUIDAGE ET ASCENSEUR APPROPRIÉ

(30) Priorität: 30.09.2016 EP 16191818
(43) Veröffentlichungstag der Anmeldung: 07.08.2019
(73) Patentinhaber: Inventio AG, 6052 Hergiswil (CH)
(72) Erfinder: CAMBRUZZI, Andrea, 8057 Zürich (CH); STUDER, Christian, 6010 Kriens (CH); ZIMMERLI, Philipp, 4624 Härkingen (CH)
(86) Internationale Anmeldenummer: PCT/EP2017/074519
(87) Internationale Veröffentlichungsnummer: WO 2018/060261

(56) Entgegenhaltungen:
- WO-A1-2011/117457
- WO-A1-2011/146071
- CH-A5- 638 755
- DE-A1- 2 054 936
- US-A1- 2011 227 242

## Beschreibung

Die vorliegende Erfindung betrifft eine Führungsschiene für eine Aufzuganlage sowie eine Führungsschienenanordnung mit einer solchen Führungsschiene bzw. eine Aufzuganlage mit einer solchen Führungsschiene.

Aufzuganlagen werden dazu eingesetzt, Personen oder Gegenstände innerhalb eines Bauwerks zwischen verschiedenen Niveaus bzw. Stockwerken zu transportieren. Eine Aufzugkabine wird hierzu innerhalb eines Aufzugschachts in vertikaler Richtung oder zumindest in einer zur horizontalen geneigten Richtung verlagert. Bei einem häufig eingesetzten Typ von Aufzuganlagen wird dabei die Kabine mithilfe von Seilen oder Riemen aufweisenden Tragmitteln gehalten und diese Tragmittel beispielsweise mittels einer durch einen Motor angetriebenen Treibscheibe verlagert, um dadurch auch die Aufzugkabine innerhalb des Aufzugschachts verfahren zu können.

Damit die Aufzugkabine sich während eines solchen Verfahrens nicht übermäßig in Richtungen quer zur Längserstreckungsrichtung des Aufzugschachts verlagert, das heißt innerhalb des Aufzugschachts "schaukelt", wird sie im Allgemeinen durch zumindest eine, vorzugsweise mehrere Führungsschienen geführt.

Als Führungsschienen werden herkömmlich meist längliche Stahlprofile verwendet, welche im Querschnitt oft T-förmig sind. Diese Stahlprofile werden meist mit einem horizontalen Schenkel des "T" an oder zumindest parallel zu einer Wand des Aufzugschachts befestigt. Ein vertikaler Schenkel des "T" ragt damit in einer Richtung senkrecht von der Wand des Aufzugschachts ab. Seitenoberflächen dieses vertikalen Schenkels erstrecken sich somit parallel zu einer Erstreckungsrichtung des Aufzugschachts und können daher als Führungsflächen für die sich in dieser Richtung verfahrbare Aufzugkabine dienen. An der Aufzugkabine können hierzu beispielsweise Führungsschuhe vorgesehen sein, in denen sich Rollen oder Gleitelemente an diesen seitlichen Oberflächen des T-förmigen Profils abstützen können.

Die herkömmlich als Führungsschienen eingesetzten Stahlprofile können vorteilhafte mechanische Eigenschaften hinsichtlich ihrer Belastbarkeit und mechanischen Widerstandsfähigkeit aufweisen. Allerdings ist Stahl als Werkstoff verhältnismäßig teuer. Insbesondere bei Aufzügen für hohe Gebäude können daher die darin vorzusehenden Führungsschienen einen erheblichen Kostenbeitrag leisten. Außerdem ist Stahl schwer, sodass stählerne Führungsschienen schwer handhabbar sein können.

Es wurde daher vorgeschlagen, Führungsschienen für Aufzuganlagen mit anderen Materialien auszubilden. Beispielsweise wurde in der EP 1 321 420 A1 ein modular aufgebauter Aufzugschacht mit Führungen für eine Aufzugkabine beschrieben, der mindestens zwei vorfabrizierte modulare Fahrbahnelemente mit Fahrbahnen für die Aufzugkabine aufweist. Die modularen Fahrbahnelemente können dabei als vorfabrizierte Betonmodule ausgebildet werden, bei den Kabinenführungen im Beton integriert gefertigt werden. Bei dem beschriebenen Ansatz werden somit relativ große Bauteile in Form der modularen Fahrbahnelemente mit Beton vorgefertigt und dann in den Schacht einer Aufzuganlage montiert.

Allerdings wurde erkannt, dass beispielsweise die Handhabung derart großer Fahrbahnelemente bei der Fertigung einer Aufzuganlage aufwendig sein kann. Ferner wurde erkannt, dass es bei der praktischen Umsetzung der vorgenannten Idee Probleme bereiten kann, die relativ feinen Strukturen der Fahrbahnelemente, welche eine Fahrbahn bilden sollen, mit Beton auszubilden und dabei sowohl eine ausreichende mechanische Stabilität dieser die Fahrbahn bildenden Strukturen als auch eine ausreichend glatte Oberfläche dieser Fahrbahnen gewährleisten zu können.

Die CH 638755 A5 offenbart den Oberbegriff des Anspruchs 1. Das Dokument beschreibt eine Führungsschiene für einen Fahrzeugaufzug, bei welchem Führungsschienen von mit Beton gefüllten Rohren gebildet werden.

Es kann somit ein Bedarf an einer Führungsschiene für eine Aufzuganlage bestehen, welche einerseits kostengünstig gefertigt werden kann und welche andererseits einfach und/oder kostengünstig in einem Aufzugschacht einer Aufzuganlage montiert werden kann und dabei ausreichende mechanische Stabilität gewährleisten kann. Es kann auch ein Bedarf an einer Führungsschienenanordnung mit einer Vielzahl solcher miteinander verbundener Führungsschienen bestehen, welche sich vorzugsweise entlang der gesamten Länge eines Aufzugschachts erstrecken können. Ferner kann ein Bedarf an einer Aufzuganlage mit einer solchen Führungsschiene bzw. einer solchen Führungsschienenanordnung bestehen.

Einem solchen Bedarf kann jeweils mit dem Gegenstand eines der unabhängigen Ansprüche entsprochen werden. Vorteilhafte Ausführungsformen sind in den abhängigen Ansprüchen sowie der nachfolgenden Beschreibung genannt.

Gemäß einem ersten Aspekt der Erfindung wird eine freistehende Führungsschiene für eine Aufzuganlage vorgeschlagen, welche einen länglichen Profilkörper aufweist, der an einer Wand eines Aufzugschachts der Aufzuganlage lösbar befestigt werden kann. Der Profilkörper besteht dabei überwiegend aus Beton.

Gemäß einem zweiten Aspekt der Erfindung wird eine Führungsschienenanordnung vorgeschlagen, welche mehrere Führungsschienen gemäß Ausführungsformen des ersten Aspekts der Erfindung aufweist, welche in Längserstreckungsrichtung hintereinander und bezüglich seitlichen Führungsoberflächen miteinander fluchtend angeordnet sind.

Gemäß einem dritten Aspekt der Erfindung wird eine Aufzuganlage vorgeschlagen, welche einen Aufzugschacht und eine Aufzugkabine aufweist, wobei an Wänden des Aufzugschachts wenigstens eine Führungsschiene gemäß einer Ausführungsform des ersten Aspekts der Erfindung oder eine Führungsschienenanordnung gemäß einer Ausführungsform des zweiten Aspekts der Erfindung angebracht ist.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend kurz ausgeführt, wurden herkömmlich Führungsschienen für Aufzuganlagen meist in Form von Stahlprofilen ausgebildet, welche als freistehende Bauelemente vorproduziert und gehandhabt werden konnten und dann an einer Wand des Aufzugschachts befestigt werden konnten. Um hierbei entstehende Kosten zu reduzieren, wurde alternativ vorgeschlagen, Führungsschienen in aus Beton gefertigte Fahrbahnelemente zu integrieren, wobei jedoch beobachtet wurde, dass ein Ausbilden relativ feiner, einer Führungsschiene entsprechender Fahrbahnstrukturen an den verhältnismäßig großen Beton-Fahrbahnelementen zumindest schwierig, in manchen Fällen sogar unmöglich erschien.

Es wird daher hierin vorgeschlagen, eine Führungsschiene für eine Aufzuganlage wieder ähnlich wie bei herkömmlichen Stahlprofilen als freistehendes Bauelement auszubilden, die Führungsschiene jedoch nicht aus Stahl, sondern überwiegend aus Beton bestehend zu fertigen.

Dem liegt die Überlegung bzw. Erkenntnis zugrunde, dass entgegen bisher bestehender Annahmen freistehende Führungsschienen für Aufzuganlagen mit ihren verhältnismäßig klein bemessenen Strukturen dennoch aus einem als spröde geltenden und im Regelfall überwiegend nur auf Druck belastbaren Material wie Beton gefertigt werden können, sofern dabei auf eine geeignete Verarbeitung des Betons bzw. geeignete Eigenschaften des Beton geachtet wird.

Unter einer freistehenden Führungsschiene für eine Aufzuganlage kann in diesem Zusammenhang ein Bauelement verstanden werden, welches unabhängig von dem Aufzugschacht und den den Aufzugschacht umgebenden Wänden als eigenständiges Bauelement gefertigt werden und gehandhabt werden können. Die freistehende Führungsschiene kann dabei zum Beispiel vorfabriziert werden, dann in den bereits fertiggestellten Aufzugschacht der Aufzuganlage eingebracht werden und letztendlich dort an Wänden des Aufzugschachts befestigt werden. Eine Befestigung kann dabei in lösbarer Weise erfolgen, das heißt, eine Führungsschiene kann beispielsweise mithilfe von Schrauben oder Bolzen an der Wand des Aufzugschachts befestigt werden und von dieser reversibel wieder gelöst werden, ohne dass sie beim Lösen zwangsweise beschädigt würde.

Die Führungsschiene bzw. der diese bildende längliche Profilkörper verfügt dabei über mindestens eine vorzugsweise zwei Oberflächen, insbesondere in Form von mindestens einer Seitenfläche, welche im montierten Zustand als Führungsfläche für eine sich daran entlang bewegende Aufzugkabine oder eine andere bewegbare Aufzugkomponente wie beispielsweise ein Gegengewicht dienen können. Die mindestens eine Führungsfläche ist dabei vorzugsweise im Wesentlichen glatt, so dass sich zum Beispiel ein Führungsschuh mit dessen Rollen oder Gleitelementen entlang dieser mindestens einer Führungsfläche reibungsarm bewegen kann. Dabei hat eine Führungsschiene in Längsrichtung meist Dimensionen von mehreren Metern, wohingegen Abmessungen des Profilkörpers in Richtungen quer zu dieser Längsrichtung verhältnismäßig klein, beispielsweise im Bereich weniger Zentimeter, insbesondere weniger als 30 cm oder gar weniger als 10 cm, sein sollen.

Der Profilkörper besteht dabei überwiegend aus Beton. "Überwiegend" soll dabei dahingehend verstanden werden, dass zumindest 50%, vorzugsweise jedoch zumindest 80% oder sogar zumindest 90%, des Volumens des Profilkörpers aus Beton bestehen. Der Rest des Profilkörpers kann aus anderen Bestandteilen wie zum Beispiel einer Bewehrung bestehen. Dabei bestehen vorzugsweise insbesondere Außenoberflächen des Profilkörpers aus Beton. Mit anderen Worten sollen nicht aus Beton bestehende Komponenten der Führungsschiene wie beispielsweise eine Bewehrung im Inneren des Betons aufgenommen sein. Erfindungsgemäß ist die mindestens eine, vorzugsweise zwei, Führungsflächen bildenden Außenoberflächen der Führungsschiene zumindest überwiegend mit Beton ausgebildet.

Der Begriff "Beton" kann in diesem Zusammenhang breit interpretiert werden als Baustoff, der als ein Gemisch aus einem Bindemittel und einer Gesteinskörnung hergestellt wird. Als Bindemittel kann dabei im Regelfall zumindest Zement zum Einsatz kommen. Die Gesteinskörnung setzt sich meist aus Kies und/oder Sand zusammen. Eine Zugabe von Wasser führt im Allgemeinen dazu, dass das Bindemittel chemisch reagiert, dabei erhärtet und ein festes, disperses Baustoffgemisch entsteht. Dem Beton können Betonzusatzstoffe und/oder Betonzusatzmittel beigefügt werden, um Eigenschaften des Betons gezielt beeinflussen zu können.

Gemäß einer Ausführungsform kann der zur Bildung des Profilkörpers eingesetzte Beton ein Hochleistungsbeton sein.

Hochleistungsbeton, welcher teilweise auch als hochfester Beton bezeichnet wird, weist gegenüber herkömmlichem Beton signifikant verbesserte Eigenschaften hinsichtlich seiner Druckfestigkeit und/oder seiner Dauerhaftigkeit auf. Herkömmlicher Beton ist bekanntermaßen sehr gut dazu geeignet, Druckbelastungen standzuhalten, kann jedoch üblicherweise Zugbelastungen und/oder Schubbelastungen lediglich in relativ geringem Maße standhalten. Meist kann herkömmlicher Beton beispielsweise höchstens Zugbelastungen standhalten, die geringer als 20%, meist sogar geringer als 10% einer maximalen Druckbelastbarkeit sind.

Für eine Verwendung in Führungsschienen für Aufzuganlagen kann es jedoch notwendig sein, dass das für die Führungsschiene eingesetzte Material auch Belastungen, die in Zug- oder Schubrichtung auf die Führungsschiene wirken, in erheblichem Maße standhalten kann. Es wurde daher als vorteilhaft erkannt, solche Führungsschienen vorzugsweise mit einem Hochleistungsbeton auszubilden, der dahingehend optimiert ist, auch solchen quer oder entgegengesetzt zu einer Druckrichtung wirkenden Kräften standhalten zu können.

Damit kann unter anderem erreicht werden, dass die mit Hochleistungsbeton gefertigte Führungsschiene auch den erheblichen Kräften, wie sie beispielsweise beim Angreifen einer Notbremse oder Fangbremse der Aufzugkabine an der Führungsschiene auf die Führungsschiene bewirkt werden, standhalten kann. Außerdem können Hochleistungsbetonarten im Gegensatz zu meist sehr hartem sprödem herkömmlichen Beton auch eine gewisse Biegbarkeit oder Duktilität aufweisen, was die Eignung zur Ausbildung von Führungsschienen für Aufzuganlagen positiv beeinflussen dürfte.

Hochleistungsbeton ist im Vergleich zu herkömmlichem Beton besonders widerstandsfähig gegen äußere mechanische oder auch chemische Beanspruchungen und zeichnet sich im Allgemeinen durch ein besonders dichtes und festes Gefüge aus. Ein Hochleistungsbeton kann beispielsweise eine spezielle für hohe Verarbeitungs- und/oder Nutzungsanforderungen entwickelte Betonzusammensetzung sein.

Bezogen auf die vorliegende Anwendung zur Bildung einer Aufzugführungsschiene kann der Hochleistungsbeton für eine hohe Widerstandsfähigkeit gegen physikalische Einflüsse, insbesondere gegenüber Schubkräften, optimiert sein.

Eigenschaften von Hochleistungsbetonarten sind dabei beispielsweise in DIN EN 206-1 in Verbindung mit DIN 1045-2 definiert. Um einen Hochleistungsbeton zu erhalten, ist zum Beispiel eine Optimierung eines Betongefüges erforderlich. Je nach Anwendung kann dies durch eine Minimierung des Wasserzementwertes, einen Einsatz leistungsfähiger Fließmittel zur Gewährleistung einer Verarbeitbarkeit und/oder eine optimale Abstimmung von Gesteinskörnungs- und Zementsteineigenschaften erreicht werden. Beispielsweise können für Hochleistungsbetonarten Normzemente eingesetzt werden, wobei erforderliche Zementgehalte für hochfeste Betone im Regelfall über denjenigen normalfester Betone, üblicherweise zwischen 380 kg/m³ und 450 kg/m³, liegen. Durch eine gezielte Auswahl geeigneter Gesteinskörnungen kann eine charakteristische, vorzugsweise homogene Struktur eines Hochleistungsbetons erreicht werden. Dabei kann angestrebt werden, bruchmechanische Unterschiede zwischen Gesteinskörnungen und Zementstein zu minimieren und einen optimalen Verbund zwischen Gesteinskörnungen und Zementstein zu sichern. Ein weiterer charakteristischer Unterschied in einer Zusammensetzung eines Hochleistungsbetons im Vergleich zu Normalbeton liegt meist im Zusatz von silikatischen Feinstäuben, auch Silikastaub, Mikrosilika oder Nanosilika genannt. Hierdurch kann eine Druckfestigkeit erhöht werden und eine Dichtheit des Gefüges gesteigert werden. Auch ein Verbund zwischen Zementstein und Gesteinskörnung kann verbessert werden. Typisch ist eine Zugabemenge von bis zu 10 M.-%. Alternativ oder ergänzend können auch andere Mikrofüller verwendet werden wie zum Beispiel Steinmehle, Karbonstaub oder Feinstzement, gemahlene Flugasche oder Hüttensand. Prinzipiell steigt die Wirksamkeit, je feiner der Füller ist.

Ferner sind wegen des niedrigen Wasserzementwerts von hochfestem Beton meist Zusatzmittel erforderlich. Verflüssiger und/oder Fließmittel können eine weiche bis fließfähige Konsistenz des Betons herstellen und eine sichere Verarbeitung gewährleisten.

Die Führungsschiene kann sich hinsichtlich des für ihren Profilkörper vorzugsweise verwendeten Hochleistungsbetons somit sowohl strukturell als auch funktional von dem meist herkömmlichen Beton unterscheiden, aus dem üblicherweise die Wände es Aufzugschachts gebildet sind.

Gemäß einer Ausführungsform kann der Beton faserverstärkt sein.

Ein faserverstärkter Beton kann eine Art Verbundmaterial bilden, indem Fasern ein umgebendes Gefüge des Betons, insbesondere des Hochleistungsbetons, mechanisch stärken. Als Fasern können hierbei dünne längliche Strukturen aus unterschiedlichen Materialien eingesetzt werden. Insbesondere können die Fasern aus Metall, vorzugsweise aus Stahl, bestehen. Alternativ können die Fasern aus anderen künstlichen oder natürlichen Materialien bestehen wie zum Beispiel im Falle von Glasfasern, Kohlenstofffasern, Aramidfasern, natürlichen oder synthetischen Textilfasern etc. Die Fasern können dabei typischerweise einen Durchmesser bzw. Querschnittsabmessungen im Bereich von 20 µm bis 2 mm, vorzugsweise im Bereich von 50 µm bis 1 mm, stärker bevorzugt im Bereich von 0,1 mm bis 0,5 mm, aufweisen. Typische Längen der Fasern können im Bereich von 5 mm bis 50 cm, vorzugsweise im Bereich von 1 bis 20 cm, stärker bevorzugt im Bereich von 2 bis 10 cm, liegen. Die Fasern können innerhalb des Gefüges des Betons homogen verteilt sein. Außerdem können die Fasern innerhalb des Gefüges des Betons in beliebigen Richtungen orientiert sein, vorzugsweise im Wesentlichen isotrop orientiert sein. Die Fasern können somit den Beton mechanisch erheblich stärken und damit dazu beitragen, dass dieser auch bei Schub- oder Zugbelastungen auf die Führungsschiene nicht beschädigt wird, insbesondere nicht bricht.

Gemäß einer Ausführungsform weist der Profilkörper einen Querschnitt auf mit einem unten liegenden breiten Fußbereich, einem oben liegenden schmalen Kopfbereich und vorzugsweise einem den Fußbereich und den Kopfbereich verbindenden und hin zu dem Fußbereich sich verbreiternden Körperbereich.

Mit anderen Worten soll der Profilkörper im Querschnitt, das heißt quer zu seiner Längserstreckungsrichtung, derart ausgestaltet sein, dass sich oben ein schmaler Kopfbereich befindet, dessen seitliche Oberflächen vorzugsweise die Führungsflächen der Führungsschiene bilden, und sich an den Kopfbereich nach unten hin der Körperbereich anschließt, dessen Breite sich nach unten hin zunehmend vergrößert und der dann in den im Vergleich zum Kopfbereich deutlich breiteren Fußbereich mündet.

Die Begriffe "oben" bzw. "oben liegend" sowie "unten" bzw. "unten liegend" sollen dabei nur als eine relative Anordnung zueinander verdeutlichend interpretiert werden und nicht als absolute Anordnungen im Raum verstanden werden. Insbesondere sollen diese Begrifflichkeiten sich auf eine Konfiguration beziehen, bei der der Profilkörper mit seinem Fußbereich nach unten und mit seinem Kopfbereich nach oben liegend angeordnet ist. Bei einem Einsatz des Profilkörpers als Führungsschiene ist dieser jedoch im Regelfall nicht horizontal liegend, sondern vertikal stehend angeordnet, wobei der Fußbereich regelmäßig zu einer Wand des Aufzugschachts gerichtet angeordnet ist und der Kopfbereich hin zum Zentrum des Aufzugschachts gerichtet angeordnet ist.

Der Kopfbereich ist dabei relativ schmal ausgebildet, beispielsweise mit einer Breite von zwischen 1,5 cm und 3 cm, vorzugsweise einer Breite zwischen 17 mm und 25 mm. Die Breite des Kopfbereichs entspricht somit in etwa der Breite des vertikalen Schenkels eines herkömmlich als Führungsschiene verwendeten T-förmigen Stahlprofils bzw. ist lediglich geringfügig, beispielsweise um nicht mehr als 20%, breiter als dieser. Im Bereich des Kopfbereichs entspricht der Querschnitt des Profilkörpers somit im Wesentlichen demjenigen des herkömmlichen T-Profils, so dass beispielsweise auch herkömmlich ausgebildete Führungsschuhe an der Aufzugkabine bzw. dem Gegengewicht eingesetzt werden können bzw. diese lediglich geringfügig modifiziert werden brauchen.

Der Fußbereich des Profilkörpers entspricht im Wesentlichen in seiner Funktion dem horizontalen Schenkel eines herkömmlichen T-förmigen Stahlprofils, das heißt er soll dazu dienen, den Profilkörper beispielsweise an der Wand des Aufzugschachts oder an gegebenenfalls vorzusehenden Zwischenelementen befestigen zu können. Um die auf den Profilkörper wirkenden Kräfte gut in die Wand ableiten zu können, ist dabei der Fußbereich wesentlich breiter als der Kopfbereich ausgelegt, beispielsweise um wenigstens das Vierfache breiter.

Der Kopfbereich des Profilkörpers wird mit dessen Fußbereich über den dazwischenliegenden Körperbereich verbunden. Der Körperbereich schließt sich dabei vorzugsweise bündig an den Kopfbereich an und verbreitert sich hin zu dem Fußbereich, das heißt, er hat im Querschnitt vorzugsweise eine konische Form. Dadurch können auf den Kopfbereich wirkende Kräfte gut und vorzugsweise ohne lokale Kraftspitzen erzeugend auf den Fußbereich abgeleitet werden. Insbesondere das Vermeiden von lokalen Kraftspitzen kann bei einer Ausbildung des Profilkörpers mit Beton wesentlich sein, um lokale Brüche oder ein Absplittern von Betonstücken zu vermeiden.

Gemäß einer Ausführungsform kann dabei der Kopfbereich zwei parallel zueinander verlaufende Seitenflächen aufweisen. Diese parallel zueinander verlaufenden Seitenflächen können Führungsflächen der mittels des Profilkörpers gebildeten Führungsschiene bilden, an welchen beispielsweise ein Führungsschuh der Aufzugkabine abgestützt und entlang der im eingebauten Zustand vertikal verlaufenden Seitenflächen geführt werden kann. Die parallel zueinander verlaufenden Seitenflächen können dabei Abmessungen in einer Tiefenrichtung von mehreren cm, vorzugsweise wenigstens 5 cm, aufweisen, so dass sich der Führungsschuh daran gut abstützen kann.

Gemäß einer Ausführungsform ist in dem Profilkörper eine in Längsrichtung der Führungsschiene verlaufende Bewehrung aufgenommen.

Als Bewehrung, oft auch als Armierung bezeichnet, kann hierbei eine Verstärkung des den Profilkörper bildenden Betons durch eine andere Baukomponente verstanden werden. Die bewehrende Baukomponente kann dabei eine höhere Druck- oder Zugfestigkeit oder auch eine größere Haltbarkeit gegenüber anderen Umwelteinflüssen besitzen wie der Beton selbst.

Da Beton in der Regel nur geringfügig gegenüber Zugkräften widerstandsfähig ist, werden darin oft in Zugrichtung verlaufende Bewehrungen eingesetzt. Eine Bewehrung kann hierbei beispielsweise aus Eisen, Stahl oder anderen metallischen Werkstoffen bestehen. Insbesondere kann eine Bewehrung in Form von länglichen Eisen- oder Stahlstäben, teilweise auch kurz als "Eisen" bezeichnet, vorgesehen sein. Solche Stäbe können beispielsweise Durchmesser im Bereich von einigen mm bis hin zu einigen cm, vorzugsweise im Bereich von 0,5 cm bis 2 cm, aufweisen und in ihrer Länge beispielsweise im Wesentlichen der Länge des Profilkörpers der Führungsschiene entsprechen, zumindest jedoch typischerweise einige Meter lang sein. Alternativ kann eine Bewehrung auch aus textilen Strukturen wie zum Beispiel Kohlenstofffasern oder Glasfasern bestehen.

Für einen Einsatz als Aufzugsführungsschiene wird es als vorteilhaft erachtet, innerhalb des Profilkörpers eine Bewehrung in einer Richtung parallel zur Längsrichtung der Führungsschiene aufzunehmen. Hierdurch kann eine Widerstandsfähigkeit des überwiegend aus Beton bestehenden Profilkörpers dahingehend modifiziert werden, dass dieser auch beispielsweise in dieser Längsrichtung wirkende Kräfte schadlos aufnehmen kann. Die Längsrichtung der Führungsschiene entspricht dabei meist der Vertikalrichtung und Kräfte auf die Führungsschiene werden in dieser Vertikalrichtung insbesondere dann erzeugt, wenn eine Bremseinrichtung beispielsweise der Aufzugkabine sich beim Abbremsen der Aufzugkabine an der seitlichen Führungsfläche der Führungsschiene abstützt.

Gemäß einer Ausführungsform weist die Bewehrung wenigstens ein in Längsrichtung verlaufendes Bewehrungselement wie zum Beispiel einen Bewehrungsstab, insbesondere ein Bewehrungseisen, auf, welches in einer unter Schub und Zug neutralen Ebene des Profilkörpers angeordnet ist.

Die unter Schub und Zug neutrale Ebene des Profilkörpers kann in diesem Zusammenhang wie folgt verstanden werden: Wenn auf den Profilkörper Schub- bzw. Zugkräfte quer zu dessen Längserstreckungsrichtung ausgeübt werden, wird dieser sich im Regelfall biegen. Während eines solchen Biegens werden Teilbereiche bzw. Teilvolumina des Profilkörpers gedehnt und andere Teilbereiche gestaucht. Zwischen diesen beiden Teilbereichen erstreckt sich die unter Schub und Zug neutrale Ebene des Profilkörpers, das heißt ein eng begrenzter Bereich bzw. im Idealfall eine zweidimensionale Ebene, in der der Profilkörper weder gedehnt noch gestaucht wird. Bei homogenen Körpern einfacher Geometrie liegt eine solche neutrale Ebene im Allgemeinen an oder zumindest nahe dem geometrischen Zentrum des Körpers. Bei komplexen Geometrien und/oder inhomogenen Körpern kann die neutrale Ebene deutlich entfernt zum geometrischen Zentrum liegen.

Im Falle der hierin vorgestellten Führungsschiene wird es als vorteilhaft erachtet, insbesondere für den Fall, dass lediglich ein Bewehrungselement in dem Profilkörper angeordnet wird, dieses Bewehrungselement in der unter Schub und Zug neutralen Ebene des Profilkörpers anzuordnen. Hierdurch kann einerseits bewirkt werden, dass das Bewehrungselement bei von der Seite her auf die Führungsschiene wirkenden Schub- und Zugkräften nicht übermäßig deformiert wird. Andererseits können übermäßige mechanische Spannungen innerhalb des Profilkörpers vermieden werden, welche ansonsten auftreten würden, wenn das Bewehrungselement weit entfernt von der neutralen Ebene des Profilkörpers angeordnet würde. Weiterhin können so Deformationen während der Fertigung, insbesondere des Härtungsprozesses, vermieden werden.

Ergänzend oder alternativ kann gemäß einer Ausführungsform die Bewehrung wenigstens zwei in Längsrichtung verlaufende Bewehrungselemente aufweisen, von denen eines unterhalb der unter Schub und Zug neutralen Ebene des Profilkörpers angeordnet ist und das andere oberhalb dieser neutralen Ebene angeordnet ist.

Mit anderen Worten wird es für den Fall, dass mehr als ein Bewehrungselement in dem Profilkörper vorgesehen wird, als vorteilhaft erachtet, die Bewehrungselemente nicht notwendigerweise in der auf Schub und Zug neutralen Ebene des Profilkörpers anzuordnen. Stattdessen erscheint es vorteilhaft, jeweils wenigstens ein Bewehrungselement in einander bezüglich der neutralen Ebene gegenüberliegenden Volumenbereichen des Profilkörpers und beabstandet zu der neutralen Ebene anzuordnen. Hierdurch kann insbesondere die Biegesteifigkeit der Führungsschiene erhöht werden. Dabei kann die Biegesteifigkeit umso mehr gesteigert werden, je weiter die Bewehrungselemente von der neutralen Ebene beabstandet in dem Profilkörper angeordnet werden.

Gemäß einer Ausführungsform weist die Führungsschiene ferner einen über eine erste stirnseitige Oberfläche des Profilkörpers überstehenden Zapfen sowie eine in eine zweite stirnseitige Oberfläche des Profilkörpers hineinreichende Vertiefung auf. Die beiden stirnseitigen Oberflächen befinden sich dabei an entgegengesetzten Enden des länglichen Profilkörpers. An einem Ende ragt dabei der Zapfen über die erste stirnseitige Oberfläche des Profilkörpers hinaus, wohingegen am entgegengesetzten Ende die Vertiefung in die dort befindliche zweite stirnseitige Oberfläche des Profilkörpers hineinreicht.

Bei einer Ausführungsform der hierin vorgeschlagenen Führungsschienenanordnung, bei der mehrere Führungsschienen in Längserstreckungsrichtung hintereinander angeordnet sind, können dann direkt benachbarte Führungsschienen mittels des von der ersten Stirnfläche einer ersten Führungsschiene abragenden und in die Vertiefung der gegenüberliegenden Stirnfläche der benachbarten zweiten Führungsschiene eingreifenden Zapfens steckverbunden werden.

Mit anderen Worten können die Führungsschienen einer Führungsschienenanordnung miteinander verbunden werden, indem der von einer Stirnfläche einer der

Führungsschienen abragende Zapfen in die Vertiefung einer gegenüberliegenden Stirnfläche der benachbarten Führungsschiene eingesteckt wird.

Eine solche Steckverbindung kann mechanisch hochbelastbar ausgeführt sein, so dass Kräfte zwischen den benachbarten Führungsschienen weitergegeben werden können.

Insbesondere können gemäß einer Ausführungsform der Zapfen und die Vertiefung mit zueinander im Wesentlichen komplementären Geometrien ausgebildet sein.

Unter komplementären Geometrien kann hierbei verstanden werden, dass der Zapfen in die Vertiefung eingeschoben werden kann und dabei allenfalls ein geringfügiges Spiel bzw. ein geringfügiger Spalt zwischen dem Zapfen und der Vertiefung verbleibt. Der Zapfen kann somit weitgehend formschlüssig in die Vertiefung eingreifen und somit die gewünschte Steckverbindung ähnlich wie bei einer Stecker-Buchse-Anordnung ausbilden.

Beispielsweise kann der Zapfen stiftartig oder bolzenartig ausgebildet sein und im Wesentlichen in Längsrichtung des Profilkörpers von dessen einen Stirnfläche abragen. Die an der entgegengesetzten Stirnfläche vorgesehene Vertiefung kann zu dem Zapfen komplementär ausgebildet werden, so dass der Zapfen formschlüssig eingreifen kann. Dabei können der Zapfen und die Vertiefung derart an dem Profilkörper angeordnet sein, dass benachbarte Profilkörper über den in die Vertiefung eingreifenden Zapfen derart steckverbunden werden können, dass ihre Seitenoberflächen bündig und miteinander fluchtend aneinander angrenzen, das heißt die Seitenoberflächen des ersten Profilkörpers im Wesentlichen glatt und ohne Knick sich an die Seitenoberflächen des zweiten Profilkörpers anschließen.

Der Zapfen kann dabei vorzugsweise aus Metall, insbesondere aus Stahl, bestehen. Weiterhin kann sich der Zapfen direkt an eine in dem Profilkörper aufgenommene Bewehrung anschließen, das heißt an diese angrenzen, und gegebenenfalls mit der Bewehrung fest verbunden sein, beispielsweise über eine Verschweißung oder eine Verschraubung, so dass auf den Zapfen wirkende Kräfte zu einem großen Teil direkt an die daran angrenzende Bewehrung abgeleitet werden können. Gegebenenfalls kann der Zapfen durch einen über die Stirnfläche des Profilkörpers überstehenden Bereich der Bewehrung gebildet werden.

Die Vertiefung an der entgegengesetzten stirnseitigen Oberfläche des Profilkörpers kann eventuell mit einer Buchse, vorzugsweise einer Metallbuchse, insbesondere einer Stahlbuchse, verstärkt sein. Von dem Zapfen seitlich bewirkte Kräfte oder Biegekräfte können in einer solchen mit einer Buchse verstärkten Vertiefung gut aufgenommen werden. Insbesondere kann sich die Vertiefung in Längsrichtung an eine in dem Profilkörper aufgenommene Bewehrung anschließen. Dabei kann eine verstärkend wirkende Buchse direkt an die Bewehrung angrenzen und gegebenenfalls mit der Bewehrung fest verbunden sein, beispielsweise über eine Verschweißung oder eine Verschraubung, so dass Kräfte gut weitergeleitet werden können. Die Buchse kann insbesondere aus Metall, vorzugsweise aus Stahl, bestehen.

Gemäß einer Ausführungsform der Führungsschienenanordnung können direkt benachbarte Führungsschienen an aneinander angrenzenden Stirnflächen miteinander verklebt sein.

Durch ein solches Verkleben können die Profilkörper benachbarter Führungsschienen stoffschlüssig miteinander verbunden werden. Die Verklebung kann ergänzend oder alternativ zu der zuvor beschriebenen Steckverbindung vorgesehen werden. Ein zum Verkleben der Stirnflächen eingesetzter Klebstoff kann dabei unter anderem auch einen etwaigen Spalt zwischen den benachbarten Führungsschienen füllen und/oder einen dadurch bewirkten Knick glätten, so dass die als Führungsflächen dienenden Seitenflächen beider Führungsschienen möglichst glatt aneinander angrenzen. Als Klebstoff kann insbesondere Epoxidharz oder Polyurethan (PU) eingesetzt werden. Gegebenenfalls können dem Klebstoff Zusätze wie Füllmittel oder Ähnliches beigemischt werden, um dessen physikalische Eigenschaften geeignet zu modifizieren.

Gemäß einer Ausführungsform der Führungsschienenanordnung sind benachbarte Führungsschienen in einem Seitenbereich angrenzend an aneinander gegenüberliegende Stirnflächen jeweils an einer gemeinsamen Verbindungsplatte befestigt.

Mit anderen Worten können benachbarte Führungsschienen alternativ oder ergänzend zu einer mechanischen Verbindung durch ein Zusammenstecken oder Zusammenkleben mithilfe einer Verbindungsplatte miteinander verbunden werden. Eine solche Verbindungsplatte wird im Aufzugbau teilweise auch als "Fischplatte" (englisch: fish plate) bezeichnet. Die Verbindungsplatte erstreckt sich dabei parallel zu den beiden länglichen Profilkörpern der benachbarten Führungsschienen und ist vorzugsweise an deren jeweiligen Seitenoberflächen befestigt. Eine Verbindungsplatte erstreckt sich vorzugsweise von einem Bereich der Seitenoberfläche angrenzend an eine Stirnfläche des ersten Profilkörpers bis hinein in einen Bereich einer Seitenoberfläche angrenzend an die gegenüberliegende Stirnfläche des zweiten Profilkörpers. Dabei ist die Verbindungsplatte mit beiden Profilkörpern mechanisch belastbar verbunden. Beispielsweise können in den Profilkörpern Schrauben oder Muttern angeordnet sein, so dass die seitlich anliegende Verbindungsplatte an diese angeschraubt werden können. Die Schrauben bzw. Muttern können beispielsweise in die jeweiligen Profilkörper einbetoniert sein.

Ausführungsformen der zuvor beschriebenen Führungsschiene bzw. Führungsschienenanordnung können als separate Bauteile vorgefertigt, insbesondere betoniert, werden und dann an einer Wand eines Aufzugschachts montiert werden. Die Führungsschiene bzw. Führungsschienenanordnung kann dabei ähnlich wie herkömmliche T-Stahlprofile an die Wand beispielsweise angeschraubt werden. Insbesondere können herkömmlich verwendete Halterungen (englisch: "brackets") verwendet werden, um Führungsschienen zum Beispiel kraftschlüssig und/oder formschlüssig klemmend und somit in ihrer Position justierbar und gegebenenfalls reversibel lösbar an der Wand zu befestigen.

Es wird darauf hingewiesen, dass einige der möglichen Merkmale und Vorteile der Erfindung hierin mit Bezug auf unterschiedliche Ausführungsformen beschrieben sind. Insbesondere sind Ausführungsformen teilweise mit Bezug auf eine Führungsschiene, teilweise mit Bezug auf eine Führungsschienenanordnung und teilweise mit Bezug auf eine Aufzuganlage beschrieben. Ein Fachmann erkennt, dass die Merkmale in geeigneter Weise kombiniert, übertragen, angepasst oder ausgetauscht werden können, um zu weiteren Ausführungsformen der Erfindung innerhalb des Schutzbereichs der beigefügten Ansprüche zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt einen Teilbereich einer Aufzuganlage.
Fig. 2 zeigt eine perspektivische Ansicht einer erfindungsgemäßen Führungsschiene.
Fig. 3(a) bis (c) zeigen Querschnitte durch erfindungsgemäße Führungsschienen.
Fig. 4(a) bis (c) zeigen Längsschnitte durch erfindungsgemäße Führungsschienen.
Fig. 5 zeigt zwei zu einer erfindungsgemäßen Führungsschienenanordnung zu koppelnde Führungsschienen.

Die Figuren sind lediglich schematisch und nicht maßstabsgetreu. Gleiche Bezugszeichen bezeichnen in den verschiedenen Figuren gleiche oder gleichwirkende Merkmale.

Fig. 1 zeigt eine Aufzuganlage 1, bei der eine Aufzugkabine 3 innerhalb eines Aufzugschachts 5 vertikal verlagert werden kann. Die Aufzugkabine 3 wird von einem riemenartigen oder seilartigen Tragmittel 7 sowohl gehalten als auch innerhalb des Aufzugschachts 5 verlagert.

Um während des Verlagerns der Aufzugkabine 3 in vertikaler Richtung ein unkontrolliertes Schaukeln der Aufzugkabine 3 in horizontaler Richtung zu verhindern, sind an Wänden 9 des Aufzugschachts 5 Führungsschienen 11 angebracht. Diese Führungsschienen 11 erstrecken sich im Wesentlichen über den gesamten vertikalen Verfahrweg der Aufzugkabine 3. An der Aufzugkabine 3 sind Führungsschuhe 13 angebracht, welche jeweils mit einer der Führungsschienen 11 zusammenwirken. Die Führungsschuhe 13 können dabei an der Führungsschiene 11 bzw. deren Führungsflächen 15 anliegen und/oder diese umgreifen. Dabei können in einem Führungsschuh 13 vorgesehene Rollen oder Gleitelemente entlang der Führungsflächen 15 rollen bzw. gleiten.

Während Führungsschienen 11 herkömmlich meist als T-förmige Stahlprofile ausgeführt waren, ist in Fig. 2 eine Ausführungsform einer erfindungsgemäßen Führungsschiene 11 perspektivisch dargestellt. Die Führungsschiene 11 zeichnet sich dadurch aus, dass sie als freistehendes Bauelement über einen Profilkörper 17 verfügt, welcher überwiegend aus Beton, insbesondere auch Hochleistungsbeton, welcher gegebenenfalls zur weiteren Stabilisierung faserverstärkt sein kann, besteht. In dem länglichen Profilkörper 17 ist zumindest ein Bewehrungselement 19 beispielsweise in Form eines länglichen, stabartigen Bewehrungseisens aufgenommen. Der Profilkörper 17 weist einen oben liegenden schmalen Kopfbereich 21, einen unten liegenden breiten Fußbereich 25 sowie einen zwischen dem Kopfbereich 21 und dem Fußbereich 25 angeordneten und sich hin zum Fußbereich 25 verbreiternden Körperbereich 23 auf. Seitliche Oberflächen des Kopfbereichs 21 bilden dabei die Führungsflächen 15, entlang derer ein Führungsschuh 13 geführt werden kann.

In den Fig. 3(a) bis (c) sind Querschnitte verschiedener Ausführungsformen von Führungsschienen 11 dargestellt.

Neben dem zur Bildung des Profilkörpers 17 hauptsächlich eingesetzten Beton unterscheiden sich erfindungsgemäße Profilschienen 11 von herkömmlichen T-Stahlprofilen im Allgemeinen sowohl durch die Form ihres Querschnitts als auch durch die dabei realisierten Abmessungen. Beide tragen den im Vergleich zu Stahl deutlich verschiedenen Materialeigenschaften von Beton Rechnung. Insbesondere der sich hin zum Fußbereich 25 verbreiternde, im Querschnitt konische Körperbereich 23 kann dazu ausgestaltet sein, die im Kopfbereich 21 von einem Führungsschuh 13 eingeleiteten Kräfte möglichst gleichmäßig und ohne lokale Kraftkonzentrationen bis in den Fußbereich 25 und letztendlich über diesen in eine daran angrenzende Aufzugschachtwand 9 abzuleiten.

Wie in Fig. 3(a) veranschaulicht, kann der Kopfbereich 21 dabei eine Breite d1 aufweisen, die aufgrund der geringeren Festigkeit von Beton im Vergleich zu Stahl meist etwas größer zu wählen ist als bei Stahlprofilen und typischerweise im Bereich von 15 bis 25 mm, vorzugsweise im Bereich von 17 bis 21 mm, liegt. Eine Höhe h1 des Kopfbereichs 21 und somit eine Breite der Führungsfläche 15 sollte ausreichend groß gewählt sein, dass ein Führungsschuh 13 daran gut angreifen kann. Typischerweise kann die Höhe h1 zwischen 20 und 40 mm, vorzugsweise in etwa 30 mm betragen. An einem oberen Ende, an dem der Körperbereich 23 an den Kopfbereich 21 angrenzt, hat dieser die gleiche Breite h1 wie der Kopfbereich 21. Nach unten verbreitert sich der Körperbereich 23 jedoch beispielsweise bis auf das Doppelte oder mehr dieser Breite h1. Der sich daran anschließende Fußbereich 25 kann zwei seitlich über den Körperbereich 23 überstehende Flanken 27 ausbilden und dabei eine deutlich größere Breite d2 als die breiteste Stelle des Körperbereichs 23 aufweisen. Beispielsweise kann die Breite d2 zwischen 80 und 100 mm, vorzugsweise etwa 90 mm, betragen. Eine Höhe h3 des Fußbereichs 25 bzw. des Flansches 27 kann typischerweise zwischen 10 und 20 mm, vorzugsweise zwischen 14 und 16 mm, betragen.

Bei der in Fig. 3(a) dargestellten Ausführungsform ist lediglich ein einzelnes Bewehrungselement 19 in dem Profilkörper 17 aufgenommen. Dieses erstreckt sich längs durch den Körperbereich 23. Dabei ist das Bewehrungselement 19 in etwa in der auf Schub und Zug neutralen Ebene 29 (gestrichelt dargestellt) des Profilkörpers 17 angeordnet. Das Bewehrungselement 19 kann beispielsweise als runder Eisenstab ausgeführt sein. Dabei kann es einen Durchmesser von beispielsweise zwischen 6 und 14 mm, vorzugsweise etwa 9 bis 11 mm, aufweisen.

Bei der in Fig. 3(b) dargestellten Ausführungsform sind zwei Bewehrungselemente 19 vorgesehen. Beide Bewehrungselemente 19 sind in etwa in der auf Schub und Zug neutralen Ebene 29 des Profilkörpers 17 angeordnet und mit einem Mittenabstand d3 von beispielsweise zwischen 10 und 30 mm, vorzugsweise etwa 15 mm, voneinander beabstandet. Jedes der Bewehrungselemente 19 kann dabei beispielsweise einen Durchmesser von 4 bis 8 mm, vorzugsweise etwa 6 mm, aufweisen.

Bei der in Fig. 3(c) dargestellten Ausführungsform sind in dem Profilkörper 17 ebenfalls zwei voneinander beabstandete Bewehrungselemente 19', 19" aufgenommen. Allerdings sind diese Bewehrungselemente 19', 19" nicht in der auf Schub und Zug neutralen Ebene 29 angeordnet. Stattdessen ist ein Bewehrungselement 19' unterhalb dieser neutralen Ebene 29 und das andere Bewehrungselement 19" oberhalb dieser neutralen Ebene 29 angeordnet. Beispielsweise kann das untere Bewehrungselement 19' mit einem Höhenabstand h4 von beispielsweise 5 bis 20 mm, vorzugsweise etwa 10 mm, von einem unteren Rand des Profilkörpers 17 angeordnet sein und das obere Bewehrungselement 19" kann mit einem ähnlichen Höhenabstand h5 vom oberen Rand des Profilkörpers 17 beabstandet sein. Beide Bewehrungselemente 19', 19" sind dabei um deutlich mehr als 10 mm von der neutralen Ebene 29 beabstandet und können somit sowohl eine Festigkeit als auch eine Biegesteifigkeit der Führungsschiene 11 erheblich erhöhen. Jedes der Bewehrungselemente 19', 19" kann dabei beispielsweise einen Durchmesser von 4 bis 8 mm, vorzugsweise etwa 6 mm, aufweisen.

Bei allen drei Ausführungsformen der Fig. 3(a) bis (c) ist an einer unteren Seite des Fußbereichs 25 in etwa mittig eine in Längsrichtung durchgehende Einbuchtung 31 ausgebildet. Diese längliche Einbuchtung 31 kann je nach Ausführungsform nur wenige mm bis hin zu deutlich über 1 cm tief sein. Sie kann unter anderem zu einer gleichmäßigeren Kraftableitung von an dem Kopfbereich 21 angreifenden Kräften in den Fußbereich 25 bzw. deren Flanken 27 beitragen. Ferner kann eine solche Einbuchtung 31 bei der Herstellung des Profilkörpers 17 durch Gießen von Beton in eine Form dahingehend vorteilhaft wirken, dass keine verhältnismäßig großen Volumina von Beton aushärten brauchen und es dabei eventuell zu unerwünschten Effekten wie mechanischen Spannungen kommt.

In den Fig. 4(a) bis (c) sind Längsschnitte durch verschiedene Ausführungsformen von Profilschienen 11 dargestellt. In dem länglichen Profilkörper 17 ist dabei jeweils ein längliches Bewehrungselement 19 aufgenommen. An einer ersten Stirnfläche 33 des Profilkörpers steht dabei ein Zapfen 37 über. In einer entgegengesetzten Stirnfläche 35 ist eine Vertiefung 39 ausgebildet. Der Zapfen 37 und die Vertiefung 39 liegen dabei auf einer gleichen Linie wie das Bewehrungselement 19 und Grenzen vorzugsweise direkt an dieses an. Der Zapfen 37 kann beispielsweise als Metallstift ausgebildet sein. In die Vertiefung 39 kann eine Hülse 41 eingelassen sein. Eine Geometrie des Zapfens 37 und der Vertiefung 39 bzw. der sie umgebenden Hülse 41 kann dabei derart komplementär zueinander ausgebildet sein, dass diese möglichst formschlüssig und mit allenfalls geringem Spiel ineinandergesteckt werden können.

In den Fig. 4(a) bis (c) sind dabei verschiedene Ausgestaltungen von Hülsen 41 dargestellt, die sich in unterschiedlicher Weise an einem angrenzenden Ende des Bewehrungselements 19 abstützen bzw. dieses lokal umgreifen. Sowohl die Hülsen 41 als auch die Zapfen 37 können gegebenenfalls mit dem daran angrenzenden oder sich dazwischen erstreckenden Bewehrungselement 19 verschweißt, verschraubt oder in anderer Weise mechanisch belastbar verbunden sein.

In Fig. 5 ist eine perspektivische Teilansicht auf eine aus zwei Führungsschienen 11 zusammengesetzte Führungsschienenanordnung 43 dargestellt. Die Führungsschienen 11 sind dabei in Längserstreckungsrichtung hintereinander angeordnet und insbesondere die als Führungsflächen 15 dienenden Seitenoberflächen der Führungsschienen 11 sind fluchtend miteinander ausgerichtet.

Um die beiden Führungsschienen 11 mechanisch belastbar miteinander zu verbinden, wird der an der einen Stirnfläche 33 des einen Profilkörpers 17 abragende Zapfen 37 formschlüssig in die an der gegenüberliegenden Stirnfläche 35 des anderen Profilkörpers 17 ausgebildete Vertiefung 39 eingesteckt. Gegebenenfalls können die einander gegenüberliegenden Stirnflächen 33, 35 und/oder die davon abragenden Zapfen 37 und Vertiefungen 39 miteinander verklebt werden, beispielsweise mithilfe von Epoxidharz.

Um die beiden miteinander verbundenen Führungsschienen 11 insbesondere auch gegenüber angreifenden Biegekräften hochbelastbar miteinander verbinden zu können, kann ferner eine Verbindungsplatte 45 in Form einer Fischplatte vorgesehen sein, welche an Seitenoberflächen der beiden Führungsschienen 11 anliegt und mit diesen mechanisch verbunden werden kann. Insbesondere kann die Verbindungsplatte 45 an nach unten gerichteten Oberflächen der Fußbereiche 25 in Seitenbereichen angrenzend an die einander gegenüberliegenden Stirnflächen 33, 35 angebracht werden. Zu diesem Zweck können von der Verbindungsplatte 45 Bolzen oder Schrauben 47 abragen, die beispielsweise in Muttern 49 oder Inserts in jeder der Führungsschienen 11 eingreifen und mit diesen fest verbunden werden können. Beispielsweise können die Muttern 49 oder Inserts in den Beton des jeweiligen Profilkörpers 17 eingegossen werden. Alternativ können auch Schrauben oder Bolzen in den Beton des Profilkörpers 17 eingegossen werden und dann mittels geeigneter Muttern oder sonstigen Gegenstücken an der Verbindungsplatte 45 befestigt werden.

Die vorgeschlagenen Führungsschienen 11 bzw. Führungsanordnungen 43 können in einem Aufzugschacht 5 in ähnlicher Weise wie herkömmliche T-Stahlprofile befestigt werden. Beispielsweise können Halterungen (brackets) die seitlich überstehenden Flanken 27 des Fußbereichs 25 des Profilkörpers 17 überdecken und mit Schrauben oder Bolzen an den Wänden 9 befestigt werden. Die Führungsschienenanordnung 43 kann dann im Wesentlichen in gleicher Weise wie herkömmliche Führungsschienenanordnungen zum Führen von Führungsschuhen 13 der Aufzugkabine 3 dienen. Um zwischen aneinander angrenzenden Führungsschienen 11 für einen glatten Übergang zu sorgen, können die beiden Führungsschienen 11 miteinander verklebt werden und dabei ein Spalt zwischen diesen beiden mit Klebstoff gefüllt werden. Der Klebstoff kann dabei Epoxy oder Polyurethan, möglicherweise unter Zusatz von Quarzsand, sein.

Um den im Vergleich zu T-Stahlprofilen anderen physikalischen Eigenschaften der Beton-Führungsschienen 11 Rechnung tragen zu können, können Sicherheitseinrichtungen wie beispielsweise eine Fangbremse der Aufzugkabine 3, welche sich im Betätigungsfall an der Führungsschiene 11 abstützen sollen, angepasst werden. Beispielsweise kann eine Bremsfläche, mit der eine solche Fangbremse an der Führungsschiene 11 anliegen soll, vergrößert werden und/oder mit einer Schutzschicht, beispielsweise aus Kunststoff, bedeckt werden, um übermäßige Drücke auf die Führungsschiene 11, insbesondere lokal konzentrierte Drücke, zu vermeiden.

Die vorgeschlagene, hauptsächlich aus Beton bestehende Führungsschiene 11 kann einfach und insbesondere kostengünstig hergestellt werden. Ferner kann sie aufgrund ihres im Verhältnis zu Stahlschienen geringeren Gewichts einfach gehandhabt und montiert werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

### Bezugszeichenliste

- 1: Aufzuganlage
- 3: Aufzugkabine
- 5: Aufzugschacht
- 7: Tragmittel
- 9: Schachtwand
- 11: Führungsschiene
- 13: Bremsschuh
- 15: Führungsfläche
- 17: Profilkörper
- 19: Bewehrungselement
- 21: Kopfbereich
- 23: Körperbereich
- 25: Fußbereich
- 27: Flanke
- 29: neutrale Ebene
- 31: Einbuchtung
- 33: erste Stirnfläche
- 35: zweite Stirnfläche
- 37: Zapfen
- 39: Vertiefung
- 41: Hülse
- 43: Führungsschienenanordnung
- 45: Verbindungsplatte
- 47: Schrauben
- 49: Muttern

## Patentansprüche

1. Freistehende Führungsschiene (11) für eine Aufzuganlage (1), aufweisend einen länglichen Profilkörper (17), welcher an einer Wand (9) eines Aufzugschachts (5) der Aufzuganlage (1) lösbar zu befestigen ist, wobei der Profilkörper (17) überwiegend aus Beton besteht,
**dadurch gekennzeichnet, dass**
mindestens eine von einer Außenoberfläche der Führungsschiene (11) gebildete Führungsfläche (15) der Führungsschiene (11) mindestens überwiegend aus Beton ausgebildet ist.

2. Führungsschiene nach Anspruch 1, wobei der Beton ein Hochleistungsbeton ist.

3. Führungsschiene nach einem der vorangehenden Ansprüche, wobei der Beton faserverstärkt ist.

4. Führungsschiene nach einem der vorangehenden Ansprüche, wobei der Profilkörper (17) einen Querschnitt aufweist mit einem untenliegenden breiten Fußbereich (25), einem obenliegenden schmalen Kopfbereich (21) und vorzugsweise einem den Fußbereich (25) und den Kopfbereich (21) verbindenden und hin zum Fußbereich (25) sich verbreiternden Körperbereich (23).

5. Führungsschiene nach Anspruch 4, wobei der Kopfbereich (21) zwei parallel zueinander verlaufende seitliche Führungsflächen (15) aufweist.

6. Führungsschiene nach einem der vorangehenden Ansprüche, wobei in dem Profilkörper (17) eine in Längsrichtung verlaufende Bewehrung aufgenommen ist.

7. Führungsschiene nach Anspruch 6, wobei die Bewehrung wenigstens ein in Längsrichtung verlaufendes Bewehrungselement (19) aufweist, welches in einer unter Schub und Zug neutralen Ebene (29) des Profilkörpers (17) angeordnet ist.

8. Führungsschiene nach Anspruch 6 oder 7, wobei die Bewehrung wenigstens zwei in Längsrichtung verlaufende Bewehrungselemente (19', 19") aufweist, von denen eines (19') unterhalb einer unter Schub und Zug neutralen Ebene (29) des Profilkörpers (17) angeordnet ist und das andere (19") oberhalb der in einer unter Schub und Zug neutralen Ebene (29) des Profilkörpers (17) angeordnet ist.

9. Führungsschiene nach einem der vorangehenden Ansprüche, ferner aufweisend einen über eine erste stirnseitige Oberfläche (33) des Profilkörpers (17) überstehenden Zapfen (37) sowie eine in eine zweite stirnseitige Oberfläche (35) des Profilkörpers (17) hinein reichende Vertiefung (39).

10. Führungsschiene nach Anspruch 9, wobei der Zapfen (37) und die Vertiefung (39) mit zueinander im Wesentlichen komplementären Geometrien ausgebildet sind.

11. Führungsschienenanordnung (43), aufweisend mehrere Führungsschienen (11) nach einem der Ansprüche 1 bis 10, welche in Längserstreckungsrichtung hintereinander und bezüglich seitlichen Führungsoberflächen (15) miteinander fluchtend angeordnet sind.

12. Führungsschienenanordnung nach Anspruch 11, wobei direkt benachbarte Führungsschienen (11) mittels eines von einer Stirnfläche (33) einer Führungsschiene (11) abragenden und in eine Vertiefung (39) in einer gegenüberliegenden Stirnfläche (35) der benachbarten Führungsschiene (11) eingreifenden Zapfens (37) steckverbunden sind.

13. Führungsschienenanordnung nach einem der Ansprüche 11 und 12, wobei direkt benachbarte Führungsschienen (11) an aneinander angrenzenden Stirnflächen (33, 35) miteinander verklebt sind.

14. Führungsschienenanordnung nach einem der Ansprüche 11 bis 13, wobei benachbarte Führungsschienen (11) in einem Seitenbereich angrenzend an einander gegenüberliegende Stirnflächen (33, 35) jeweils an einer gemeinsamen Verbindungsplatte (45) befestigt sind.

15. Aufzuganlage (1), aufweisend einen Aufzugschacht (5) und eine Aufzugkabine (3), wobei an Wänden (9) des Aufzugschachts (5) wenigstens eine Führungsschiene (11) gemäß einem der Ansprüche 1 bis 10 oder eine Führungsschienenanordnung (43) gemäß einem der Ansprüche 11 bis 14 angebracht ist.

## Claims

1. Freestanding guide rail (11) for an elevator system (1), comprising an elongate profile body (17) which can be detachably fastened to a wall (9) of an elevator shaft (5) of the elevator system (1), the profile body (17) predominantly consisting of concrete, **characterized in that**
at least one guide surface (15) of the guide rail (11) that is formed by an outer surface of the guide rail (11) is at least predominantly made of concrete.

2. Guide rail according to claim 1, wherein the concrete is a high-performance concrete.

3. Guide rail according to either of the preceding claims, wherein the concrete is fiber-reinforced.

4. Guide rail according to any of the preceding claims, wherein the profile body (17) has a cross section having a broad lower foot region (25), a narrow upper head region (21) and preferably a body region (23) which connects the foot region (25) and the head region (21) and widens toward the foot region (25).

5. Guide rail according to claim 4, wherein the head region (21) has two lateral guide surfaces (15) extending in parallel with one another.

6. Guide rail according to any of the preceding claims, wherein a reinforcement extending in the longitudinal direction is received in the profile body (17).

7. Guide rail according to claim 6, wherein the reinforcement has at least one reinforcement element (19) which extends in the longitudinal direction and is arranged in a plane (29) of the profile body (17) that is neutral under thrust and tension.

8. Guide rail according to either claim 6 or claim 7, wherein the reinforcement has at least two reinforcement elements (19', 19") which extend in the longitudinal direction, one of which (19') is arranged below a plane (29) of the profile body (17) that is neutral under thrust and tension and the other (19") is arranged above the plane (29) of the profile body (17) which is neutral under thrust and tension.

9. Guide rail according to any of the preceding claims, further comprising a pin (37) which projects beyond a first end surface (33) of the profile body (17) and a recess (39) which extends into a second front surface (35) of the profile body (17).

10. Guide rail according to claim 9, wherein the pin (37) and the recess (39) are formed having geometries which are substantially complementary to one another.

11. Guide rail arrangement (43) comprising a plurality of guide rails (11) according to any of claims 1 to 10, which are arranged behind one another in the longitudinal extension direction and in alignment with one another with respect to lateral guide surfaces (15).

12. Guide rail arrangement according to claim 11, wherein directly adjacent guide rails (11) are connected in a plug-in manner by means of a pin (37) protruding from an end face (33) of a guide rail (11) and engaging in a recess (39) in an opposite end face (35) of the adjacent guide rail (11).

13. Guide rail arrangement according to either of claims 11 and 12, wherein directly adjacent guide rails (11) are glued to one another on mutually adjacent end faces (33, 35).

14. Guide rail arrangement according to any of claims 11 to 13, wherein adjacent guide rails (11) are in each case attached to a common connecting plate (45) in a lateral region adjacent to opposite end faces (33, 35).

15. Elevator system (1), comprising an elevator shaft (5) and an elevator car (3), wherein at least one guide rail (11) according to any of claims 1 to 10 or a guide rail arrangement (43) according to any of claims 11 to 14 is mounted on the walls (9) of the elevator shaft (5).

## Revendications

1. Rail de guidage (11) autoportant pour un système d'ascenseur (1), présentant un corps de profilé (17) allongé qui peut être fixé de manière amovible à une paroi (9) d'une cage d'ascenseur (5) du système d'ascenseur (1), le corps de profilé (17) étant constitué principalement de béton,
**caractérisé en ce que**
au moins une surface de guidage (15) du rail de guidage (11) formée par une surface extérieure du rail de guidage (11) est réalisée au moins principalement en béton.

2. Rail de guidage selon la revendication 1, dans lequel le béton est du béton à hautes performances.

3. Rail de guidage selon l'une des revendications précédentes, dans lequel le béton est renforcé par des fibres.

4. Rail de guidage selon l'une des revendications précédentes, dans lequel le corps de profilé (17) présente une section transversale comportant une zone de pied (25) large située en dessous, une zone de tête (21) étroite située au-dessus et, de préférence, une zone de corps (23) reliant la zone de pied (25) et la zone de tête (21) et s'élargissant en direction de la zone de pied (25).

5. Rail de guidage selon la revendication 4, dans lequel la zone de tête (21) présente deux surfaces de guidage (15) latérales s'étendant parallèles l'une à l'autre.

6. Rail de guidage selon l'une des revendications précédentes, dans lequel une armature s'étendant dans la direction longitudinale est reçue dans le corps de profilé (17).

7. Rail de guidage selon la revendication 6, dans lequel l'armature présente au moins un élément d'armature (19) s'étendant dans la direction longitudinale, lequel est disposé dans un plan (29) du corps de profilé (17) neutre en poussée et en traction.

8. Rail de guidage selon la revendication 6 ou 7, dans lequel l'armature présente au moins deux éléments d'armature (19', 19") s'étendant dans la direction longitudinale, dont l'un (19') est disposé en dessous d'un plan (29) du corps profilé (17) neutre en poussée et en traction et l'autre (19") est disposé au-dessus du plan (29) du corps de profilé (17) neutre en poussée et en traction.

9. Rail de guidage selon l'une des revendications précédentes, présentant en outre un tenon (37) faisant saillie d'une première surface de face frontale (33) du corps de profilé (17) ainsi qu'un évidement (39) pénétrant dans une seconde surface de face frontale (35) du corps de profilé (17).

10. Rail de guidage selon la revendication 9, dans lequel le tenon (37) et l'évidement (39) sont réalisés avec des géométries sensiblement complémentaires l'une de l'autre.

11. Agencement de rails de guidage (43), présentant plusieurs rails de guidage (11) selon l'une des revendications 1 à 10, lesquels sont disposés en alignement les uns derrière les autres dans la direction de l'étendue longitudinale et en alignement les uns avec les autres par rapport à des surfaces de guidage (15) latérales.

12. Agencement de rails de guidage selon la revendication 11, dans lequel des rails de guidage (11) directement adjacents sont raccordés par enfichage au moyen d'un tenon (37) faisant saillie d'une face frontale (33) d'un rail de guidage (11) et venant en prise dans un évidement (39) dans une face frontale (35) opposée du rail de guidage (11) adjacent.

13. Agencement de rails de guidage selon l'une des revendications 11 et 12, dans lequel des rails de guidage (11) directement adjacents sont collés les uns avec les autres sur des faces frontales (33, 35) adjacentes l'une à l'autre.

14. Agencement de rails de guidage selon l'une des revendications 11 à 13, dans lequel des rails de guidage (11) adjacents sont fixés respectivement à une plaque de liaison (45) commune dans une zone latérale adjacente à des faces frontales (33, 35) opposées l'une à l'autre.

15. Système d'ascenseur (1), présentant une cage d'ascenseur (5) et une cabine d'ascenseur (3), dans lequel au moins un rail de guidage (11) selon l'une des revendications 1 à 10 ou un agencement de rails de guidage (43) selon l'une des revendications 11 à 14 est monté sur des parois (9) de la cage d'ascenseur (5).
